# EUROPÄISCHE PATENTSCHRIFT

(11) **EP 0 696 705 B1**
(45) Veröffentlichungstag und Bekanntmachung des Hinweises auf die Patenterteilung: **23.10.1996**
(21) Anmeldenummer: 94112443.0
(22) Anmeldetag: 09.08.1994
(51) Int. Cl.: F21V 7/00, F21V 17/02, F21V 19/02

(54) **Sekundärleuchte**
Indirect lighting device
Dispositif d'éclairage indirect

(43) Veröffentlichungstag der Anmeldung: 14.02.1996
(73) Patentinhaber: SIEMENS AKTIENGESELLSCHAFT, 80333 München (DE)
(72) Erfinder: Teklak, Janusz, D-83278 Traunstein (DE)

(56) Entgegenhaltungen:
- CH-A- 190 264
- DE-A- 3 807 584

## Beschreibung

Die Erfindung bezieht sich auf eine Sekundärleuchte gemäß dem Oberbegriff des Patentanspruches 1.

Sekundärleuchten, die auch als Indirektleuchten bezeichnet werden, sind in einer vielzahl von Ausführungsformen, beispielsweise aus EP-B1-0 201 926 bekannt. Diesen Leuchtenformen ist gemeinsam, daß innerhalb einer Hauptreflektoranordnung, deren Außenränder eine Lichtaustrittsöffnung der Leuchte begrenzen, eine Lichtquelle angeordnet ist, die in Richtung dieser Lichtaustrittsöffnung durch einen Gegenreflektor abgeschirmt ist, der die Lichtquelle soweit umfaßt, daß kein direkter Lichtanteil unmittelbar aus der Leuchte austreten kann. Damit ist die Lichtquelle für einen Betrachter der Leuchte selbst nicht sichtbar, auch eine hohe Leuchtdichte der Lichtquelle kann deshalb unmittelbar keine Blendung beim Betrachter hervorrufen.

Bei den bekannten Sekundärleuchten ist der Hauptreflektor im Querschnitt häufig als Kegelschnittfläche ausgebildet bzw. aus Teilen von Kegelschnittflächen zusammengesetzt, wobei diese Kegelschnittflächen in einer Leuchtensynmetrieachse, in der auch die Lichtquelle angeordnet ist, oberhalb dieser Lichtquelle zusammenstoßen. In Verbindung mit dem kleineren, unterhalb der Lichtquelle angeordneten Gegen- oder Hilfsreflektor wird dadurch erreicht, alles von der Lichtquelle abgestrahlte Licht entweder direkt oder nach gegebenenfalls mehrfacher Reflexion auf den Hauptreflektor zu richten, von wo es nach erneuter Reflexion durch die Lichtaustrittsöffnung der Leuchte am Gegenreflektor vorbei austritt. Der Gegenreflektor bekannter Sekundärleuchten ist so ausgebildet und in bezug auf die Lichtquelle so angeordnet, daß auf ihn auftreffendes Licht reflektiert und möglichst an der Lichtquelle vorbei auf den Hauptreflektor gelenkt wird. Im Winkelbereich direkt über der Lichtquelle ist der Hauptreflektor so ausgebildet, daß dort auf ihn auftreffendes Licht möglichst nicht in die Lichtquelle zurück reflektiert wird, um Lichtverluste zu vermeiden, die den Leuchtenwirkungsgrad herabsetzen würden. Dennoch ist der Leuchtenwirkungsgrad bei bekannten Sekundarleuchten nicht völlig befriedigend, da es aus den geschilderten Gründen unvermeidbar ist, daß das von der Lichtquelle abgestrahlte Licht an Hilfs- und/oder Hauptreflektor gegebenenfalls mehrfach reflektiert wird, bevor es durch die Lichtaustrittsöffnung austreten kann.

Bei diesem Prinzip der Sekundartechnik bleibt es unvermeidbar, daß neben einem Lichtanteil, der bereits nach einmaliger Reflexion am Hauptreflektor durch die Lichtaustrittsöffnung abgestrahlt wird, ein verhältnismäßig hoher Anteil des von der Lichtquelle abgestrahlten Lichtes mindestens zweifach reflektiert wird, bevor er durch die Lichtaustrittsöffnung der Leuchte austreten kann. Bei derartigen Sekundärleuchten war es daher immer das Bestreben, die Zahl der Reflexionen an Gegen- und Hauptreflektor für einen möglichst großen Anteil des direkt abgestrahlten Lichtes möglichst zu begrenzen, ohne dabei in Kauf nehmen zu müssen, daß Licht in den Brennfleck der Lichtquelle selbst zurückgestrahlt wird. Bei den bekannten Leuchtenformen ist es aber trotz optimierter Gestaltungen in der Haupt- und Hilfsreflektoranordnung, auch bei entsprechender Materialauswahl, nicht gelungen, den Leuchtenwirkungsgrad entscheident zu verbessern.

Weiterhin ist aus DE-A1-38 07 584 eine Operationsleuchte bekannt, die rotationssymmetrische, in vorgegebenem axialen Abstand voneinander angeordnete innere Reflektoren aufweist, zwischen denen eine punktförmige Lichtquelle angeordnet ist. Koaxial zu diesen inneren Reflektoren, deren Ausstrahlungsrichtung im wesentlichen quer zur Leuchtenzentralachse liegt, ist ein äußerer Ringreflektor angeordnet. Lichttechnisch ist diese Leuchtenanordnung so ausgebildet, daß sich in der Beleuchtungsebene ein Beleuchtungsniveau einstellt, das durch konzentrisch aneinandergrenzende Ringflächen mit jeweils mindestens annähernd gleicher Beleuchtungsstärke gekennzeichnet ist. Dies wird dadurch erreicht, daß die Reflektionsflächen der inneren Reflektoren aus einer Mehrzahl von ringförmigen Zonen mit entsprechendem Neigungswinkel gegenüber der Reflektorachse und vorgegebener radialer Breite bestehen. Operationsleuchten sind sehr lichtstärke Leuchten, um im Operationsfeld ein hohes Beleuchtungsniveau zu erzielen. Andererseits sind auch chirurgische Eingriffe unter Bildschirmeinsatz durchzuführen, dabei kann dieses hohe Beleuchtungsniveau zu Reflexblendungen führen. Deshalb ist die Lampe aus dem Zwischenraum zwischen den inneren Reflektoren axial herausbewegbare bzw. es ist eine Blende zur Verdunklung der Lichtquelle vorgesehen Dies vermeidet ein Abschalten der Lichtquelle, falls das hohe Beleuchtungsniveau stört, und späteres erneutes Zünden.

Der vorliegenden Erfindung liegt daher die Aufgabe zugrunde, bei einer Sekundärleuchte der eingangs genannten Art eine weitere Ausführungsform zu schaffen, die es bei einer möglichst verlustarmen Lichtlenkung des von der Lichtquelle abgestrahlten Lichtes, d.h. bei hohem Leuchtenwirkungsgrad, gestattet, unterschiedliche Lichtverteilungen zu realisieren. Erfindungsgemäß wird diese Aufgabe bei einer Sekundärleuchte der eingangs genannten Art mit den im Kennzeichen des Patentanspruches 1 beschriebenen Merkmalen gelöst.

Nach der Lehre der Erfindung wird der bei Sekundärleuchten bekannte Gegenreflektor zu einer Hilfsreflektoranordnung ausgestaltet, die mindestens zwei Spiegelflächen besitzt, von denen die eine, ähnlich wie bei dem bekannten Sekundärreflektor die Lichtquelle in Richtung auf die Lichtaustrittsöffnung der Leuchte vollkommen abschirmt. Die zweite Spiegelfläche dieser Hilfsreflektoranordnung ist in bezug auf die Lichtquelle von der Lichtaustrittsöffnung abgewandt, also oberhalb der Lichtquelle angeordnet. Gegenüber bekannten Sekundärleuchten erscheint diese im Leuchteninneren liegende weitere Spiegelfläche der Hilfsreflektoranordnung zunächst als überflüssig und eher nachteilig, da ja in diesem Fall ein wesentlich größerer Anteil des von der Lichtquelle abgestrahlten Lichtes - im Gegensatz zu bekannten Sekundärleuchten - zusätzlich noch an dieser innenliegenden Spiegelfläche reflektiert wird. Dies scheint der Forderung nach einem hohen Leuchtenwirkungsgrad zuwiderzulaufen. Das Gegenteil aber ist der Fall, wenn die Spiegelflächen dieser Hilfsreflektoranordnung in bezug auf die Lichtquelle so ausgebildet und zueinander so ausgerichtet sind, daß alles von der Lichtquelle abgestrahlte Licht nach höchstens einmaliger Reflexion an dieser Hilfsreflektoranordnung im wesentlichen quer zur Leuchtensymmetrieachse gegen die Hauptreflektoranordnung gerichtet wird, von wo es bei entsprechender Kurvenform der Flächen der Hauptreflektoranordnung nach wiederum nur einmaliger Reflexion gerichtet durch die Lichtaustrittsöffnung der Leuchte austreten kann.

Bei den bekannten Sekundärleuchten kommt es, ungeachtet der Materialauswahl, entscheidend darauf an, Form und Lage von Hauptreflektor und Gegenreflektor in bezug auf die Position und Strahlcharakteristik der verwendeten Lichtquelle festzulegen. Bei der erfindungsgemäßen Lösung dagegen liegt die eigentliche Optimierung in der Ausgestaltung der mit der Lichtquelle zusammen eine modulare Einheit bildenden Hilfsreflektoranordnung. Das hat nicht nur konstruktive Vorteile, weil sich die relativ kleinen Oberflächen der Hilfsreflektoranordnung mit geringerem Werkzeugaufwand optimiert fertigen lassen, sondern ermöglicht auch eine größere Freizügigkeit in der lichttechnischen Ausgestaltung einer derartigen Sekundärleuchte.

Dies wird besonders deutlich bei einer Weiterbildung der Erfindung gemäß Patentanspruch 2. Diese Weiterbildung erlaubt es, im Gegensatz zu konventionellen Sekundärleuchten, auf eine einfache Weise bei ein und derselben Sekundärleuchte unterschiedliche Lichtverteilungen zu realisieren. Dabei muß eine derartige Lichtverteilung am Aufstellungsort der Leuchte keineswegs immer fest eingestellt sein. Vielmehr ist es durch einfache Vorrichtungen, wie beispielsweise ein stufenloses Getriebe ohne weiteres vorstellbar, die modulare Einheit aus Hilfsreflektoranordnung und Lichtquelle gegenüber der Hauptreflektoranordnung manuell zu positionieren, um, vielfältigen Anwendungszwecken entsprechend, eine gewünschte mehr breit strahlende oder tief strahlende Leuchtencharakteristik zu erhalten. Beispielsweise ließe sich damit ein Scheinwerfer oder eine Projektorleuchte mit einstellbaren Lichtstärkeverteilungen realisieren.

Wie in weiteren Unteransprüchen beschriebene Weiterbildungen der Erfindung zeigen, ist es möglich, die erfindungsgemäße Lösung bei einer Vielzahl von unterschiedlichen Leuchtenformen einzusetzen, die im Hinblick auf den jeweiligen Verwendungszweck auch mit den unterschiedlichsten Lichtquellen bestückt sein können. Für die erfindungsgemäße Lösung ist damit ein breites Anwendungsspektrum gegeben.

Ausführungsbeispiele der Erfindung werden im folgenden anhand der Zeichnung näher beschrieben. Dabei zeigt
Figur 1 in einem Querschnitt die Prinzipdarstellung einer ersten Ausführungsform einer erfindungsgemäßen Sekundärleuchte mit einer Hilfsreflektoranordnung, deren Spiegelflächen in Form sich durchdringender Parabeln ausgebildet sind,
Figur 2 in der gleichen Art der Darstellung eine weitere Ausführungsform, bei der die Spiegelflächen der Hilfsreflektoranordnung in Form sich durchdringender Ellipsen ausgebildet sind,
Figur 3 sowie Figur 4 eine dritte Ausführungsform, bei der die Spiegelflächen der Hilfsreflektoranordnung in Anpassung an die Brennergeometrie einer ausgewählten Lichtquelle unterschiedlich ausgebildet sind, wobei im Vergleich beider Figuren gezeigt ist, wie sich bei unveränderter Hilfsreflektoranordnung die Lichtverteilungskurve der Sekundärleuchte durch Vertikalverschiebung dieser Hilfsreflektoranordnung von einer breit strahlenden zu einer tief strahlenden Charakteristik verändern läßt,
Figur 5 die Anwendung der gemäß der Figuren 1 bis 4 dargestellten Prinzipien bei einer langgestreckten Leuchte,
Figur 6 eine weitere Ausführungsform für eine Sekundärleuchte mit horizontal angeordneter Lichtquelle und rechteckiger Lichtaustrittsöffnung und
Figur 7 ein Beispiel für eine Rundleuchte mit vertikal angeordneter Lichtquelle.

In Figur 1 ist in einer Prinzipdarstellung eine Sekundärleuchte im Querschnitt gezeigt. Diese Leuchte besitzt einen Hauptreflektor 1, der aus zwei identischen Reflektorschalen 11 bzw. 12 mit einer Kontur in Form eines Kegelschnitts besteht, wobei diese Reflektorschalen 11, 12 bezüglich einer Leuchtensymmetrieachse 2 in einem vorgegebenen Abstand zueinander spiegelbildlich symmetrisch angeordnet sind. Die äußeren Ränder der Reflektorschalen 11 bzw. 12 des Hauptreflektors 1 begrenzen eine Lichtaustrittsöffnung 3 der Sekundärleuchte, die in einer zur Leuchtensymmetrieachse 2 senkrecht stehenden Ebene liegt.

Im Inneren des Hauptreflektors 1, von der Lichtaustrittsöffnung 3 abgewandt, ist eine Hilfsreflektoranordnung 4 dargestellt. Diese Hilfsreflektoranordnung 4 besitzt Spiegelflächen 41 bzw. 42, die in diesem Beispiel in der Kontur als Kegelschnittlinien ausgebildet sind. Dabei handelt es sich hier um einander durchdringende Parabeln, wobei die Durchdringungspunkte in der Leuchtensymmetrieachse 2 liegen und die gemeinsame Parabelachse senkrecht und quer zur Leuchtensymmetrieachse 2 steht. In der dadurch gegebenen, diese Parabelachse enthaltenden und senkrecht zur Leuchtensynmetrieachse 2 stehenden Brennpunktebene 43 dieser Hilfsreflektoranordnung 4 ist eine Lichtquelle 5 angeordnet, die in dieser Prinzipdarstellung von Figur 1 bewußt nahezu punktförmig dargestellt ist. Damit soll verdeutlicht werden, daß bei dieser Leuchtenbauart bevorzugt, wenn auch nicht ausschließlich angenähert punktförmige bzw. linienförmige Lichtquellen mit Vorteil einzusetzen sind.

Wie später noch näher erläutert wird, ist die Lichtquelle 5 in die Hilfsreflektoranordnung 4 integriert, d. h. beide Leuchtenbauteile bilden zusammen eine modulare Einheit in der Sekundärleuchte. Durch einen Doppelpfeil 6 ist schematisch angedeutet, daß diese modulare Einheit bestehend aus Hilfsreflektoranordnung 4 und darin integrierter Lichtquelle 5 längs der Leuchtensymmetrieachse 2 gegenüber dem Hauptreflektor 1 längs verschieblich angeordnet ist. Auf diese Weise ist die Lichtverteilungskurve der Sekundärleuchte nach Wunsch einstellbar, wie im einzelnen noch an weiteren Ausführungsformen erläutert wird.

Weiterhin sind zur Illustration der lichttechnischen Funktion der Sekundärleuchte gemäß Figur 1 dort noch verschiedene Lichtstrahlen 71 bzw. 72 beispielhaft eingezeichnet. Im Falle der Lichtstrahlen 71 handelt es sich dabei um Lichtstrahlen erster Art, nämlich um Lichtstrahlen, die von der Lichtquelle 5 ausgehend unmittelbar auf den Hauptreflektor 1, hier die Reflektorschale 11 auftreffen und von dort nach nur einmaliger Reflexion durch die Lichtaustrittsöffnung 3 aus der Leuchte austreten. Mit Lichtstrahlen zweiter Art, den Lichtstrahlen 72, wird illustriert, wie Licht, das unter größeren Ausstrahlungswinkeln, bezogen auf die Brennpunktebene 43, austritt, zunächst an einer der Spiegelflächen 41 bzw. 42 der Hilfsreflektoranordnung 4 einmal reflektiert wird und erst dann auf den Hauptreflektor 1, hier im Beispiel die Reflektorschale 12 auftrifft und von dort nach erneuter Reflexion durch die Lichtaustrittsöffnung 3 der Sekundärleuchte austritt.

Die gezeigten Beispiele für den Strahlenverlauf verdeutlichen, daß das aus der Lichtquelle 5 austretende Licht durch die trichterförmige Ausgestaltung der Hilfsreflektoranordnung 4 vorzugsweise quer zur Leuchtensymmetrieachse 2 gelenkt wird, wobei es vor dem Auftreffen auf den Hauptreflektor 1 maximal einmal reflektiert wird. Somit wird alles von der Lichtquelle 5 abgestrahlte Licht vor dem Durchtritt durch die Lichtaustrittsöffnung 3 der Sekundärleuchte höchstens zweimal reflektiert. Dabei sorgt die durch die Durchdringung der Parabeln geschaffene Querschnittsform der Spiegelflächen 41 bzw. 42 der Hilfsreflektoranordnung 4 dafür, daß von der Hilfsreflektoranordnung 4 kein Licht in die Lichtquelle 5 selbst zurückreflektiert werden kann.

Figur 2 erläutert an einem weiteren Beispiel die Gestaltungsmöglichkeiten, die dieser Leuchtenaufbau leistet. Im Vergleich zu Figur 1 sind übereinstimmende bzw. vergleichbare Leuchtenelemente mit den gleichen Bezugszeichen bezeichnet, so daß Wiederholungen in der Beschreibung vermeidbar sind. Im Unterschied zu der Leuchtenform gemäß Figur 1 wird bei diesem weiteren Ausführungsbeispiel die Hilfsreflektoranordnung 4 aus Spiegelflächen 41 bzw. 42 gebildet, die in ihrer Kontur einander durchdringende Ellipsen darstellen, wobei die Durchdringungspunkte wiederum auf der Leuchtensymmetrieachse 2 liegen. In Anpassung an diese Formgestaltung der Hilfsreflektoranordnung 4 sind hier die beiden Reflektorschalen 11 bzw. 12 des Hauptreflektors 1 etwas weiter auseinandergezogen. Insgesamt ist die Leuchtenform in diesem Ausführungsbeispiel relativ flacher und zeigt beispielhaft eine im Vergleich zu der Ausführungsform nach Figur 1 eher tief strahlende Lichtverteilung.

Eine weitere Ausführungsform ist in Figur 3 gezeigt. Dieses Beispiel soll illustrieren, daß die Spiegel flächen 41 bzw. 42 der Hilfsreflektoranordnung 4 unter Beibehaltung des lichttechnischen Prinzips auch völlig anders gestaltet sein können. Wahrend in den Beispielen gemäß Figur 1 und Figur 2 die Spiegelflächen 41, 42 der Hilfsreflektoranordnung 4 bezüglich der Brennpunktebene 43 spiegelsymmetrisch ausgebildet sind, haben die Spiegelflächen 41 bzw. 42 in der Ausführungsform gemäß Figur 3 eine völlig unterschiedliche Kontur. Erhalten bleibt hier lediglich die Symmetrie von Hauptreflektor 1 und der Hilfsreflektoranordnung 4 bezüglich der Leuchtensymmetrieachse 2. Dieses Beispiel zeigt, daß es ohne weiteres möglich ist, unter Beibehaltung des lichttechnischen Prinzips des Leuchtenaufbaus die Hilfsreflektoranordnung 4 freizügig an die Lichtstärkeverteilung einer für einen bestimmten Anwendungsfall ausgewählten Lampe als Lichtquelle 5, d. h. insbesondere an deren Brennergeometrie, anzupassen. Damit ist bereits prinzipiell gezeigt, daß diese Leuchtenbauart in Verbindung mit den unterschiedlichsten Lichtquellen zweckmäßig einsetzbar ist und dem Fachmann damit eine Vielzahl von Gestaltungsmöglichkeiten geboten ist.

In Figur 4 ist die Ausführungsform der Sekundärleuchte gemäß Figur 3 nochmals dargestellt. Dieses Beispiel soll im Vergleich zu der Darstellung gemäß Figur 3 zeigen, wie sich die Lichtverteilungskurve der Sekundärleuchte ändert, wenn man die Lage der aus der Hilfsreflektoranordnung 4 und der Lichtquelle 5 gebildeten modularen Einheit der Leuchte gegenüber dem Hauptreflektor 1 durch eine Längsbewegung in Richtung der Leuchtensymmetrieachse 2 verschiebt. Im Falle der Darstellung nach Figur 4 ist diese modulare Einheit 4, 5 der Sekundärleuchte tiefer in den Hauptreflektor 1 hineingezogen, d. h., sie steht in einem größeren Abstand zur Lichtaustrittsfläche 3 der Leuchte. Bei dieser Lageänderung in Pfeilrichtung 6' verändert sich die Lichtverteilungskurve der Sekundärleuchte aufgrund der Kegelschnittkontur der Reflektorschalen 11 bzw. 12 des Hauptreflektors 1 von einer mehr breit strahlenden Charakteristik (Figur 3) zu einer bevorzugt tief strahlenden Charakteristik (Figur 4).

In Figur 5 ist beispielhaft die Anwendung dieses anhand der Figuren 1 bis 4 vorstehend beschriebenen Prinzips des Leuchtenaufbaus für eine Sekundärleuchte bei einer Langfeldleuchte dargestellt. Hier kommt als Lichtquelle 5 eine stabförmige Leuchtstofflampe, gegebenenfalls auch eine Kompaktleuchtstofflampe in Betracht. Die Hilfsreflektoranordnung 4 mit den Spiegelflächen 41 bzw. 42 entspricht in etwa der anhand von Figur 1 geschilderten Ausführungsform.

In Figur 6 ist schematisch eine rechteckige Leuchte dargestellt, bei der dann der Hauptreflektor 1 entsprechend aus vier Reflektorschalen zusammengesetzt ist. Auch in diesem Ausführungsbeispiel ist die Lichtquelle 5 in einer horizontalen Lage angeordnet, wobei sie als Hochdrucklampe beispielsweise vom Typ HQI-TS ausgebildet sein soll. Auch dies ist allerdings lediglich ein Beispiel für die mögliche Verwendung sehr lichtstarker Lampen mit einem allerdings nicht mehr als punktförmig anzusehenden Brennfleck. Wiederum ist die Hilfsreflektoranordnung 4 aus Spiegelflächen 41 bzw. 42 zusammengesetzt, die senkrecht und quer zur Leuchtensymmetrieachse angeordnet sind. Auch in diesem Falle sind die Spiegelflächen 41, 42 aus sich schneidenden Kegelschnittflächen gebildet, so daß sich parallel zur Achse der Lichtquelle 5 zu deren beiden Seiten jeweils eine senkrecht zur Leuchtensymmetrieachse 2 verlaufende Schnitt- bzw. Durchdringungskante ergibt. Damit ist die Voraussetzung gegeben, alles von der Lichtquelle 5 abgestrahlte Licht von ihr weg in Richtung auf eine der Reflektorschalen des Hauptreflektors 1 zu lenken.

In Figur 7 schließlich ist eine Ausführungsform einer Sekundärleuchte dargestellt, die in bestimmten Einzelheiten von den vorstehend beschriebenen Ausführungsbeispielen abweicht. Als Leuchtenform ist beispielhaft eine Rundleuchte gewählt. Der hier in diesem Ausführungsbeispiel rotationssymmetrische Hauptreflektor könnte allerdings auch ohne weiteres aus einer Vielzahl von Facettenspiegeln so zusammengesetzt sein, daß sich im Leuchtenquerschnitt in einer zur Leuchtensymmetrieachse 2 senkrechten Ebene ein regelmäßiges Vieleck ergäbe.

Wesentlicher gegenüber den bisher beschriebenen Ausführungsformen ist aber die vertikale Lage der aus der Hilfsreflektoranordnung 4 sowie der Lichtquelle 5 gebildeten modularen Lichtablenkeinheit. Auch hier wird beispielhaft wieder eine Hochdrucklampe, z. B. vom Typ HQI-TS bzw. HQI-T oder eine ähnliche Lampe mit relativ kurzem Brenner eingesetzt. Nun bedingt aber diese vertikale Anordnung der Lichtquelle 5, daß sie durch die Spiegelflächen 41 bzw. 42 der Hilfsreflektoranordnung hindurchgeführt werden muß. Bei der Ausgestaltung der Spiegelflächen 41 und 42, die hier - der Form des Hauptreflektors 1 entsprechend - ebenfalls rotationssymmetrisch sind, ist es dann nicht mehr möglich, die Spiegelflächen der Hilfsreflektoranordnung 4 bis zu den beiden theoretischen Durchdringungspunkten der Rotationskörper der Spiegelflächen in der Leuchtensymmetrieachse 2 heranzuziehen. D. h. bei dieser Ausführungsform müssen die Spiegelflächen 41 bzw. 42 vorher abgeschnitten werden, um die Lichtquelle 5 hindurchführen zu können.

Zunächst erscheint dieses konstruktiv bedingte Abweichen von einer Idealform der Hilfsreflektoranordnung 4 - wenigstens theoretisch - ein gewisser Nachteil zu sein. Tatsächlich ist dies jedoch aber nicht der Fall. Wie die Praxis gezeigt hat, wird dadurch der Leuchtenwirkungsgrad kaum merkbar beeinflußt, weil die Vorteile der vertikalen Anordnung bei weitem überwiegen. Dies ist darauf zurückzuführen, daß derartige Kurzbogenlampen des obengenannten Typs und ähnliche lichtstarke Lampen eine schmetterlingsartige Lichtverteilung, betrachtet in einer die Lampenlängsachse enthaltenden Ebene, aufweisen. Mit anderen Worten bedeutet dies, daß dieser Lampentyp bei maximaler Lichtausstrahlung in zur Lampenlängsachse senkrecht und quer liegender Richtung in achsennaher Richtung lediglich einen nahezu vernachlässigbaren Lichtanteil ausstrahlt. Da aber die vertikale Anordnung der Lichtquelle in dieser als Scheinwerfer oder Parallelwerfer geeigneten Rundleuchte gemäß Figur 7 die Freiausstrahlung eines solchen Lampentyps bereits optimal nutzt, wobei die Ausgestaltung der Hilfsreflektoranordnung 4 diesen Effekt verstärkt, ist in diesem Anwendungsfall der durch die notwendige Durchführung der Lichtquelle 5 durch die Hilfsreflektoranordnung 4 unvermeidbare theoretische Lichtverlust in der Praxis durchaus vernachlässigbar.

Die Vielzahl der vorstehend beschriebenen Ausführungsformen hat die Leistungsfähigkeit des beschriebenen Leuchtenaufbaus einer Sekundärleuchte demonstriert. Selbst wenn man nicht in allen Anwendungsfällen, wie theoretisch wünschenswert, nahezu punkt- bzw. linienförmige Lichtquellen einsetzen kann, so haben die beschriebenen Ausführungsbeispiele doch gezeigt, daß eine Anpassung der Geometrie des Hauptreflektors sowie insbesondere der Hilfsreflektoranordnung an die Besonderheiten einer bestimmten Lichtquelle so weitgehend möglich ist, daß in der Praxis Lichtverluste in der Leuchte auch unter schwierigen Randbedingungen so weitgehend vermeidbar sind, daß immer noch Leuchtenwirkungsgrade erreicht werden können, die mit anderen, konventionellen Sekundärleuchten häufig nicht zu realisieren sind.

## Patentansprüche

1. Sekundarleuchte mit einer Hauptreflektoranordnung(l), deren Außenränder eine Lichtaustrittsöffnung (3) der Sekundärleuchte begrenzen, mit einer innerhalb dieser Hauptreflektoranordnung angeordneten Lichtquelle (5) sowie mit einer Hilfsreflektoranordnung (4), die zueinander im Abstand stehende Spiegelflächen (41, 42) aufweist, die, in Richtung einer senkrecht zur Lichtaustrittsöffnung (3) stehenden Leuchtensymmetrieachse (2) betrachtet, vor bzw. hinter der Lichtquelle angeordnet (5) und sich quer zu dieser Leuchtensymmetrieachse (2) nach den Seiten öffnend ausgebildet sind, **dadurch gekennzeichnet**, daß die Hilfsreflektoranordnung (4) mit der Lichtquelle (5) eine modulare Einheit bildet, in der Lichtquelle (5) und Spiegelflächen (41, 42) zueinander in einem vorgegebenen Abstand stehen und die in Richtung der Leuchtensymmetrieachse (2) in bezug auf die Hauptreflektoranordnung (1) längsbeweglich angeordnet ist.

2. Sekundärleuchte nach Anspruch 1, **dadurch gekennzeichnet**, daß die Hilfsreflektoranordnung (4) dachförmige Spiegelflächen (41,42) aufweist, die, in einem Leuchtenquerschnittt längs der Leuchtensymmetrieachse (2) betrachtet, in dieser Achse liegende, jeweils der Lichtquelle (5) zugekehrte Dachkanten aufweisen und die eine ebene bzw. eine als Kegelschnittlinie ausgebildete Kontur besitzen.

3. Sekundärleuchte nach Anspruch 2, **dadurch gekennzeichnet**, daß die Spiegelflächen (41, 42) der Hilfsreflektoranordnung (4), in bezug auf eine senkrecht zur Leuchtensymmetrieachse (2) aufgespannte, durch den Brennfleck der Lichtquelle (5) gelegte Ebene, spiegelbildlich symmetrisch ausgebildet sind.

4. Sekundärleuchte nach Anspruch 3, **dadurch gekennzeichnet**, daß die Spiegelflächen (41, 42) der Hilfsreflektoranordnung als Kegelschnittflachen ausgebildet sind, in deren senkrecht zur Leuchtensymmetrieachse (2) ausgerichteten Brennpunktsebene (43) die Lichtquelle (5) angeordnet ist und die einander in der Leuchtensymmetrieachse (2) durchdringen.

5. Sekundärleuchte nach einem der Ansprüche 2 bis 4, **dadurch gekennzeichnet**, daß die Hauptreflektoranordnung (1) aus Reflektorschalen (11, 12) besteht, deren Kontur, in einem Leuchtenquerschnitt längs der Leuchtensymmetrieachse (2) betrachtet, zu dieser Achse symmetrisch liegende, sich in Richtung der Lichtaustrittsöffnung (3) öffnende, gegebenenfalls abschnittweise zusammengesetzte Kegelschnittlinien bilden.

6. Sekundärleuchte nach Anspruch 5, die als Leuchte mit einer stabförmigen Lichtquelle (5) ausgebildet ist und eine Leuchtensymmetrieebene aufweist, die zwischen der Leuchtensymmetrieachse (2) sowie einer zu dieser senkrecht und quer stehenden Leuchtenlängsachse aufgespannt ist, **dadurch gekennzeichnet**, daß die Hauptreflektoranordnung (1) aus zwei langgestreckten Reflektorschalen (11, 12) aufgebaut ist, die bezüglich dieser Leuchtensymmetriebene (2) zueinander spiegelbildlich symmetrisch ausgebildet und angeordnet sind und daß die gleichfalls langgestreckte Hilfsreflektoranordnung (4 bzw. 41, 42) parallel zur Leuchtenlängsachse, in der die stabförmige Lichtquelle (5) liegt, ausgerichtet ist.

7. Sekundärleuchte nach Anspruch 5, **dadurch gekennzeichnet**, daß die Hauptreflektoranordnung (1) sowie die Hilfsreflektoranordnung (4) bezüglich der Leuchtensymmetrieachse (2) rotationssymmetrisch ausgebildet sind und daß als Lichtquelle (5) eine Hochleistungslampe mit einem kurzen Brennfleck verwendet ist, die in der Leuchtensymmetrieachse (2) liegend, vertikal angeordnet ist.

8. Sekundärleuchte nach Anspruch 5, **dadurch gekenn zeichnet**, daß die Hauptreflektoranordnung (1) sowie die Hilfsreflektoranordnung (4) bezüglich der Leuchtensymmetrieachse (2) rotationssymmetrisch ausgebildet sind und daß als Lichtquelle (5) eine Hochleistungslampe mit einem kurzen Brennfleck verwendet ist, die quer zu der Leuchtensymmetrieachse (2) liegend, horizontal angeordnet ist.

9. Sekundärleuchte nach Anspruch 5, **dadurch gekennzeichnet**, daß die Hauptreflektoranordnung (1) sowie die Hilfsreflektoranordnung(4) aus einer Mehrzahl von Reflektorschalen (z. B. 11, 12) bzw. Spiegelflächen (z. B. 41, 42) zusammengesetzt sind, die jeweils, in zur Leuchtensymmetrieachse (2) senkrecht stehenden Querschnittsebenen betrachtet, zu regelmäßigen Vielecken zusammengesetzt sind, und daß als Lichtquelle (5) eine Hochleistungslampe mit einem kurzen Brennfleck verwendet ist, die in der Leuchtensymmetrieachse (2) liegend, vertikal angeordnet ist.

10. Sekundärleuchte nach Anspruch 5, **dadurch gekennzeichnet**, daß die Hauptreflektoranordnung (1) sowie die Hilfsreflektoranordnung (4) aus einer Mehrzahl von Reflektorschalen (z.B. 11, 12) bzw. Spiegelflächen (z. B. 41, 42) zusammengesetzt sind, die jeweils, in zur Leuchtensymmetrieachse (2) senkrecht stehenden Querschnittsebenen betrachtet, zu regelmäßigen Vielecken zusammengesetzt sind, und daß als Lichtquelle (5) eine Hochleistungslampe mit einem kurzen Brennfleck verwendet ist, die quer zu der Leuchtensymmetrieachse liegend, horizontal angeordnet ist.

## Claims

1. Indirect luminaire having a main reflector arrangement (1), whose outer edges bound a light exit opening (3) of the indirect luminaire, having a light source (5) arranged within this main reflector arrangement, and having an auxiliary reflector arrangement (4) which has reflective surfaces (41, 42) which are located at a distance from each other and which, considered in the direction of a luminaire axis of symmetry (2) located at right angles to the light exit opening (3), are arranged in front of and behind the light source (5) and are designed to open at the sides transversely to this luminaire axis of symmetry (2), characterized in that the auxiliary reflector arrangement (4) forms, with the light source (5), a modular unit in which light source (5) and reflective surfaces (41, 42) are located at a prescribed distance from one another and which is arranged so that it can be moved longitudinally in the direction of the luminaire axis of symmetry (2) in relation to the main reflector arrangement (1).

2. Indirect luminaire according to Claim 1, characterized in that the auxiliary reflector arrangement (4) has roof-shaped reflective surfaces (41, 42) which, considered in a luminaire cross-section along the luminaire axis of symmetry (2), have roof edges which lie on this axis and in each case face the light source (5) and which have a flat contour or a contour designed as a conical section line.

3. Indirect luminaire according to Claim 2, characterized in that the reflective surfaces (41, 42) of the auxiliary reflector arrangement (4), in relation to a plane which is drawn at right angles to the luminaire axis of symmetry (2) and through the focal length of the light source (5), are designed with mirror symmetry.

4. Indirect luminaire according to Claim 3, characterized in that the reflective surfaces (41, 42) of the auxiliary reflector arrangement are designed as conical sectional surfaces in whose focal point plane (43), directed at right angles to the luminaire axis of symmetry (2), the light source (5) is arranged and which surfaces pass through each other on the luminaire axis of symmetry (2).

5. Indirect luminaire according to one of Claims 2 to 4, characterized in that the main reflector arrangement (1) consists of reflector shells (11, 12) whose contour, considered in a luminaire cross-section along the luminaire axis of symmetry (2), form conical section lines which lie symmetrically in relation to this axis, open in the direction of the light exit opening (3) and, if necessary, are joined in sections.

6. Indirect luminaire according to Claim 5, which is designed as a luminaire having a rod-shaped light source (5) and has a luminaire plane of symmetry which is drawn between the luminaire axis of symmetry (2) and a luminaire longitudinal axis which is located at right angles to the said axis of symmetry and transversely thereto, characterized in that the main reflector arrangement (1) is constructed from two elongated reflector shells (11, 12) which are designed and arranged with mirror symmetry to each other in relation to the said luminaire plane of symmetry (2), and in that the likewise elongated auxiliary reflector arrangement (4 or 41, 42, respectively) is aligned parallel to the luminaire longitudinal axis in which the rod-shaped light source (5) is located.

7. Indirect luminaire according to Claim 5, characterized in that the main reflector arrangement (1) and the auxiliary reflector arrangement (4) are designed with rotational symmetry in relation to the luminaire axis of symmetry (2), and in that, as light source (5), a high-power lamp with a short focal length is used, which is arranged vertically and lying on the luminaire axis of symmetry (2).

8. Indirect luminaire according to Claim 5, characterized in that the main reflector arrangement (1) and the auxiliary reflector arrangement (4) are designed with rotational symmetry in relation to the luminaire axis of symmetry (2), and in that, as light source (5), a high-power lamp with a short focal length is used, which is arranged horizontally and lying transversely to the luminaire axis of symmetry (2).

9. Indirect luminaire according to Claim 5, characterized in that the main reflector arrangement (1) and the auxiliary reflector arrangement (4) are composed of a plurality of reflector shells (e.g. 11, 12) and reflective surfaces (e.g. 41, 42), each of which, considered in cross-sectional planes located at right angles to the luminaire axis of symmetry (2), are combined to form regular polygons, and in that, as light source (5), a high-power lamp with a short focal length is used, which is arranged vertically and lying on the luminaire axis of symmetry (2).

10. Indirect luminaire according to Claim 5, characterized in that the main reflector arrangement (1) and the auxiliary reflector arrangement (4) are composed of a plurality of reflector shells (e.g. 11, 12) and reflective surfaces (e.g. 41, 42), each of which, considered in cross-sectional planes located at right angles to the luminaire axis of symmetry (2), are combined to form regular polygons, and in that, as light source (5), a high-power lamp with a short focal length is used, which is arranged horizontally and lying transversely to the luminaire axis of symmetry (2).

## Revendications

1. Appareil d'éclairage secondaire comportant un dispositif (1) réflecteur principal, dont les bords extérieurs délimitent une ouverture (3) de sortie de la lumière de l'appareil d'éclairage secondaire, une source (5) lumineuse disposée à l'intérieur de ce dispositif réflecteur principal, ainsi qu'un dispositif (4) réflecteur auxiliaire, qui comporte des faces (41,42) de miroirs se trouvant à distance les unes des autres qui, considérées suivant la direction d'un axe (2) de symétrie de l'appareil perpendiculaire à l'ouverture (3) de sortie de la lumière, sont disposées devant ou derrière la source (5) lumineuse et qui s'ouvrent vers les côtés transversalement à cet axe (2) de symétrie de l'appareil, caractérisé en ce que le dispositif (4) réflecteur auxiliaire forme, avec la source (5) lumineuse, une unité modulaire dans laquelle la source (5) lumineuse et les faces (41,42) de miroirs se trouvent mutuellement à une distance prédéterminée et qui est disposée de manière à pouvoir se déplacer longitudinalement, dans la direction de l'axe (2) de symétrie de l'appareil, par rapport au dispositif (1) réflecteur principal.

2. Appareil d'éclairage secondaire suivant la revendication 1, caractérisé en ce que le dispositif (4) réflecteur auxiliaire comporte des faces (41,42) de miroirs en forme de toit, qui comportent, considérées dans une section transversale de l'appareil le long de l'axe (2) de symétrie de l'appareil, des bords de toit se trouvant suivant cet axe, chacun tourné vers la source (5) lumineuse et qui ont un contour plan ou en forme de ligne conique.

3. Appareil d'éclairage secondaire suivant la revendication 2, caractérisé en ce que les faces (41,42) de miroirs du dispositif (4) réflecteur auxiliaire sont symétriques comme dans un miroir par rapport à un plan qui s'étend perpendiculairement à l'axe (2) de symétrie de l'appareil et qui passe par la tache focale de la source (5) lumineuse.

4. Appareil d'éclairage secondaire suivant la revendication 3, caractérisé en ce que les faces (41,42) de miroirs du dispositif réflecteur auxiliaire sont formées en tant que surfaces coniques, la source (5) lumineuse étant disposée dans le plan (43) focal de celui-ci, perpendiculairement à l'axe (2) de symétrie de l'appareil et les surfaces se coupant suivant l'axe (2) de symétrie de l'appareil.

5. Appareil d'éclairage secondaire suivant l'une des revendications 2 à 4, caractérisé en ce que le dispositif (1) réflecteur principal est constitué de coquilles (11,12) réflectrices, dont les contours considérés en coupe transversale de l'appareil le long de l'axe (2) de symétrie de celui-ci, forment des lignes coniques éventuellement rassemblées par tronçons qui sont symétriques par rapport à cet axe, et qui s'ouvrent dans la direction de l'ouverture (3) de sortie de lumière.

6. Appareil d'éclairage secondaire suivant la revendication 5, qui a en tant qu'appareil d'éclairage une source (5) lumineuse en forme de barreau et qui présente un plan de symétrie, qui s'étend entre l'axe (2) de symétrie de l'appareil et un axe longitudinal de l'appareil qui est perpendiculaire et transversal à cet axe (2) de symétrie de l'appareil, caractérisé en ce que le dispositif (1) à réflecteur principal est formé de deux coquilles (11,12) réflectrices s'étendant en longueur, qui sont disposées et formées par rapport à ce plan (2) de symétrie de l'appareil symétriquement comme dans un miroir l'une par rapport à l'autre et en ce que le dispositif (4 ou 41, 42) réflecteur auxiliaire s'étendant de manière similaire en longueur est dirigé parallèlement à l'axe longitudinal de l'appareil dans lequel se trouve la source (5) lumineuse en forme de barreau.

7. Appareil d'éclairage secondaire suivant la revendication 5, caractérisé en ce que le dispositif (5) réflecteur principal ainsi que le dispositif (4) réflecteur auxiliaire sont de révolution par rapport à l'axe (2) de symétrie de l'appareil et en ce qu'une lampe à haute puissance ayant une petite tache focale est utilisée en tant que source (5) lumineuse, qui est disposée verticalement sur l'axe de symétrie de l'appareil.

8. Appareil d'éclairage secondaire suivant la revendication 5, caractérisé en ce que le dispositif (1) réflecteur principal ainsi que le dispositif (4) réflecteur secondaire sont de révolution par rapport à l'axe (2) de symétrie de l'appareil et en ce qu'une lampe à haute puissance ayant une petite tache focale est utilisée en tant que source (5) lumineuse qui est disposée horizontalement sur l'axe (2) de symétrie de l'appareil.

9. Appareil d'éclairage secondaire suivant la revendication 5, caractérisé en ce que le dispositif (1) réflecteur principal ainsi que le dispositif- (4) réflecteur auxiliaire sont assemblés sous la forme d'une pluralité de coquilles (11,12) réflectrices ou de surfaces (41,42) par exemple de miroirs qui sont chacune considérée dans un plan de coupe transversale perpendiculaire à l'axe (2) de symétrie de l'appareil en polygone régulier, et en ce qu'une lampe à haute puissance ayant une petite tache focale est utilisée en tant que source (5) lumineuse qui est disposée verticalement sur l'axe (2) de symétrie de l'appareil.

10. Appareil d'éclairage secondaire suivant la revendication 5, caractérisé en ce que le dispositif (1) réflecteur principal ainsi que le dispositif (4) réflecteur auxiliaire sont assemblés sous la forme d'une pluralité de coquilles (par exemple 11, 12) réflectrices ou de surfaces (par exemple 41, 42) de miroirs qui sont chacune considérée dans un plan de coupe transversale perpendiculaire à l'axe (2) de symétrie de l'appareil composée en un polygone régulier, et en ce qu'une lampe à haute puissance ayant une petite tache focale est utilisée en tant que source (5) lumineuse qui est disposée horizontalement transversalement à l'axe de symétrie de l'appareil.
